# EUROPÄISCHE PATENTSCHRIFT

(11) **EP 0 682 305 B1**
(45) Veröffentlichungstag und Bekanntmachung des Hinweises auf die Patenterteilung: **02.08.2000**
(21) Anmeldenummer: 95106997.0
(22) Anmeldetag: 09.05.1995
(51) Int. Cl.: G05F 3/22, G05F 3/26

(54) **Schaltungsanordnung zur Erzeugung eines Referenzstroms**
Circuit device for generating a reference current
Circuit pour la génération d'un courant de référence

(30) Priorität: 11.05.1994 DE 4416711
(43) Veröffentlichungstag der Anmeldung: 15.11.1995
(73) Patentinhaber: SIEMENS AKTIENGESELLSCHAFT, 80333 München (DE)
(72) Erfinder: Veit, Werner, Dipl.-Ing., D-82008 Unterhaching (DE); Beyer, Stefan, Dipl.-Ing., D-86415 Mering (DE); Scheckel, Bruno, Dipl.-Ing., D-85560 Ebersberg (DE); Wilwert, Jean, Dipl.-Ing., D-80802 München (DE)

(56) Entgegenhaltungen:
- EP-A- 0 536 063
- US-A- 4 437 023
- US-A- 4 525 683
- US-A- 4 857 823
- EDN ELECTRICAL DESIGN NEWS, Bd. 33, Nr. 22, 27.Oktober 1988 Seiten 297-304, 306, 308, XP 000118526 GROSS W 'USE NPN AND PNP DEVICES EFFECTIVELY IN SEMICUSTOM ARRAYS'
- PATENT ABSTRACTS OF JAPAN vol. 10 no. 35 (E-380) ,12.Februar 1986 & JP-A-60 191508 (MATSUSHITA D.S.K.K.) 30.September 1985,

## Beschreibung

Die Erfindung betrifft eine Schaltungsanordnung zur Erzeugung eines Referenzstroms.

Für eine genau definierte Einschwingzeit bei gegebener Außenbeschaltung benötigt z.B. ein PLL-Baustein einen exakten, temperaturunabhängigen Referenzstrom. Im Falle einer verwendeten PLL in CMOS-Technologie ist eine Erzeugung dieses Referenzstroms auf dem PLL-Baustein mit zu hohen Toleranzen verbunden, da der entsprechende CMOS-Prozeß nicht besonders "analogfähig" ist.

Ein in CMOS-Technologie erzeugter Referenzstrom wäre somit mit Toleranzen beaufschlagt und ungeeignet für z.B. eine nachgeschaltete PLL-Schaltung.

Aus dem Stand der Technik EP 0 536 063 ist ein Stromerzeuger mit einem ersten bipolaren Transistor bekannt, dessen Basis mit einer Bezugsspannung verbunden ist und dessen Emitter über einen Widerstand mit Masse verbunden ist. Der Kollektor ist mit einem Stromspiegel verbunden. Der Ausgang des Stromspiegels ist mit der Steuerelektrode eines Feldeffekttransistors verbunden. Der Kollektor eines zweiten bipolaren Transistors ist mit dem Ausgang des Stromspiegels verbunden. Die Basis des zweiten bipolaren Transistors ist einerseits mit einer Hauptelektrode des Feldeffekttransistors und andererseits mit einem zweiten Widerstand verbunden. Der Widerstand ist zusätzlich mit dem Emitter des zweiten bipolaren Transistors und einem zweiten Stromspiegel verbunden.

Aufgabe der vorliegenden Erfindung ist es eine Schaltungsanordnung zur Erzeugung eines konstanten einstellbaren Referenzstroms für eine CMOS-Schaltungsanordnung zu erzeugen.

Diese Aufgabe wird durch den kennzeichnenden Teil des Anspruchs 1 gelöst. Weiterbildungen sind Kennzeichen der Unteransprüche.

Zur Lösung des obengenannten Problems wird erfindungsgemäß der Referenzstrom für eine CMOS-Schaltungsanordnung auf einem Bipolarbaustein erzeugt, auf dem sich z.B. auch der zu regelnde Oszillator befindet.

Die Erfindung wird nachfolgend anhand des in der einzigen Figur dargestellten Ausführungsbeispiels näher erläutert.

In der Figur ist mit 1 eine Eingangsklemme bezeichnet, der eine Referenzspannung zuführbar ist. Die Eingangsklemme 1 ist mit dem Basisanschluß eines npn-Transistors 8 verbunden. Der Emitter des npn-Transistors 8 ist über eine externe Anschlußklemme 3 sowie einen extern anschließbaren Widerstand 26 mit Masse verbunden. Der Kollektor des Transistors 8 ist zum einen mit der Basis eines pnp-Transistors 9 sowie den Kollektoren zweier pnp-Transistoren 4 und 6 verbunden. Der Kollektor des Transistors 9 ist mit Masse verschaltet. Die Emitter der Transistoren 4 und 6 sind jeweils über Widerstände 5 und 7 mit einer Versorgungsspannungsklemme 2 verschaltet. Die Versorgungsspannungsklemme 2 ist des weiteren über einen Widerstand 10 mit dem Emitter des Transistors 9 verbunden.

Des weiteren sind im Ausführungsbeispiel 6 pnp-Ausgangstransistoren 12, 14, 16, 18, 20, 22 vorgesehen, deren Basisanschlüsse jeweils miteinander und mit den Basisanschlüssen der Transistoren 4 und 6 sowie mit dem Emitter des Transistors 9 verbunden sind. Die Versorgungsspannungsklemme 2 ist über jeweils einen Widerstand 11, 13, 15, 17, 19, 21 mit den Emittern der Transistoren 12, 14, 16, 18, 20, 22 verschaltet. Die Kollektoren der Transistoren 12, 14, 16, 18, 20, 22 sind miteinander und mit einer Ausgangsklemme 25 verschaltet.

Schließlich ist die Ausgangsklemme 25 über zwei in Reihe als Diode geschaltete Transistoren 23, 24 mit Masse verbunden.

Auf die Basis des Transistors 8 wird eine Referenzspannung gegeben, die sich aus einem in z.B. einer Bandgap erzeugten hochgenauen Konstantstrom ableitet. Mit Hilfe des externen Widerstands 26 wird der gewünschte Referenzstrom eingestellt. Im dargestellten Beispiel wird dieser Strom durch den Stromspiegel, welcher aus den Transistoren 4, 6, 9, 12, 14, 16, 18, 20, 22 und den Widerständen 5, 7, 10, 11, 13, 15, 17, 19, 21 besteht um den Faktor 3 gespiegelt und steht an der Ausgangsklemme 25 für eine nachfolgende CMOS-Schaltungsanordnung zur Verfügung.

Aufgrund der Schaltungsanordnung ist dieser Referenzstrom unabhängig von der Versorgungsspannung. Die Toleranz des externen Widerstands 26 legt die entsprechende Streuung des Referenzstroms fest. Die Temperaturabhängigkeit des Stroms ist minimal, da die entsprechende Biasschaltung in Bipolartechnologie sehr gut temperaturkompensiert ist.

Die als Diode geschalteten Transistoren 23, und 24 ermöglichen ein Abfliessen des Referenzstroms nach Masse, wenn der Ausgangsanschluß 25 unbeschaltet ist oder eine nachgeschaltete CMOS-Schaltung sich in einem sogenannten Standby-Modus befindet.

Die Anzahl der parallel geschalteten Transistoren im Eingangskreis des Stromspiegels, im dargestellen Beispiel die Transistoren 4 und 6, sowie die Anzahl der Transistoren im Ausgangskreis, im dargestellten Beispiel die sechs Transistoren 12, 14, 16, 18, 20, 22 kann beliebig gewählt werden und wird durch die Höhe des gewünschten Ausgangsstroms festgelegt.

## Patentansprüche

1. Integrierte Schaltungsanordnung zur Erzeugung eines Referenzstroms in Bipolartechnologie mit
- einem ersten Transistor (8) vom ersten Leitungstyp, dessen Steueranschluß mit einer Referenzspannung beaufschlagt wird und dessen Laststrecke über einen ersten Widerstand (26) mit einem Bezugspotential verbindbar ist, und
- einer Stromspiegelanordnung (4..22), die eingangsseitig zwischen der Laststrecke des ersten Transistors (8) und einem Versorgungsspannungsanschluß (2) geschaltet ist und an deren Ausgang (25) der Referenzstrom abgegreifbar ist,
wobei der Stromspiegel
- n Transistoren (n≥1) vom anderen Leitungstyp enthält, deren Laststrecken einerseits mit der Laststrecke des ersten Transistors (8) gekoppelt sind und andererseits über jeweils einen Widerstand (5, 7) mit dem Versorgungsspannungsanschluß (2) verbunden sind, sowie
- m Transistoren (12, 14, 18, 20, 22) mit m≥1 vom anderen Leitungstyp, deren Laststrecken einerseits miteinander und mit dem Ausgang (25) verbunden sind, und andererseits über jeweils einen Widerstand (11, 13, 15, 17, 19, 21) mit dem Versorugungsspannungsanschluß (2) verbunden sind, wobei die Steueranschlüsse der n und m Transistoren (4, 6, 12, 14, 16, 18, 20, 22) miteinander verbunden sind,
**dadurch gekennzeichnet,** daß
die Steueranschlüsse der n und m Transistoren (4, 6, 12, 14, 16, 18, 20, 22) über einen weiteren Widerstand (10) mit dem Versorgungsspannungsanschluß (2) sowie über die Laststrecke eines zweiten Transistors (9) vom anderen Leitungstyp mit dem Bezugspotential verbunden sind, wobei der Steueranschluß des zweiten Transistors (9) mit den Laststrecken des ersten Transistors (8) und der n Transistoren gekoppelt ist,
- zwei Dioden (23, 24) vorgesehen sind, die zwischen Ausgang und Bezugspotential in Flußrichtung geschaltet sind.

2. Schaltungsanordnung nach Anspruch 1,
**dadurch gekennzeichnet,** daß
die Referenzspannung durch eine Bandgap erzeugt wird.

3. Verwendung einer Schaltungsanordnung nach einem der Ansprüche 1 oder 2 zur Erzeugung eines Referenzstroms für eine in CMOS-Technologie ausgeführte PLL.

## Claims

1. Integrated circuit arrangement for generating a reference current using bipolar technology, having
- a first transistor (8) of the first conduction type, whose control terminal has a reference voltage applied to it and whose load path can be connected via a first resistor (26) to a reference-earth potential, and
- a current mirror arrangement (4..22), which is connected, on the input side, between the load path of the first transistor (8) and a supply voltage terminal (2) and at whose output (25) the reference current can be picked off,
the current mirror containing
- n transistors (n≥1) of the other conduction type, whose load paths are coupled, on the one hand, to the load path of the first transistor (8) and are connected, on the other hand, via a respective resistor (5, 7) to the supply voltage terminal (2), and
- m transistors (12, 14, 18, 20, 22) where m≥1 of the other conduction type, whose load paths are connected, on the one hand, to one another and to the output (25) and are connected, on the other hand, via a respective resistor (11, 13, 15, 17, 19, 21) to the supply voltage terminal (2), the control terminals of the n and m transistors (4, 6, 12, 14, 16, 18, 20, 22) being connected to one another,
characterized in that
- the control terminals of the n and m transistors (4, 6, 12, 14, 16, 18, 20, 22) are connected via a further resistor (10) to the supply voltage terminal (2) and also via the load path of a second transistor (9) of the other conduction type to the reference-earth potential, the control terminal of the second transistor (9) being coupled to the load paths of the first transistor (8) and of the n transistors,
- two diodes (23, 24) are provided, which are connected between the output and the reference-earth potential in the forward direction.

2. Circuit arrangement according to Claim 1,
characterized in that
the reference voltage is generated by a bandgap.

3. Use of a circuit arrangement according to either of Claims 1 and 2 for generating a reference current for a PLL designed using CMOS technology.

## Revendications

1. Circuit intégré pour la création d'un courant de référence en technologie bipolaire, comprenant :
- un premier transistor (8) d'un premier type de conductivité, dont la borne de commande reçoit une tension de référence et dont le circuit de charge peut être relié à un potentiel de référence par l'intermédiaire d'une première résistance (26), et
- un circuit de miroir de courant (4 .. 22), dont l'entrée est raccordée entre le circuit de charge du premier transistor (8) et une borne (2) de tension d'alimentation, et à la sortie (25) duquel le courant de référence peut être prélevé,
le miroir de courant contenant :
- n transistors (n ≥ 1) de l'autre type de conductivité, dont les circuits de charge sont couplés d'une part au circuit de charge du premier transistor (8) et d'autre part, chaque fois par l'intermédiaire d'une résistance (5, 7), à la borne (2) de tension d'alimentation, ainsi que
- m transistors (12, 14, 18, 20, 22), avec m ≥ 1, de l'autre type de conductivité, dont les circuits de charge sont reliés d'une part les uns aux autres et à la sortie (25) et d'autre part, chaque fois par l'intermédiaire d'une résistance (11, 13, 15, 17, 19, 21), à la borne (2) de tension d'alimentation, les bornes de commande des n et m transistors (4, 6, 12, 14, 16, 18, 20, 22) étant reliées les unes aux autres,
caractérisé en ce que
les bornes de commande des n et m transistors (4, 6, 12, 14, 16, 18, 20, 22) sont reliées par l'intermédiaire d'une autre résistance (10) à la borne (2) de tension d'alimentation ainsi que, par l'intermédiaire du circuit de charge d'un deuxième transistor (9) de l'autre type de conductivité, au potentiel de référence, la borne de commande du deuxième transistor (9) étant couplée aux circuits de charge du premier transistor (8) et des n transistors,
- deux diodes (23, 24) sont prévues, qui sont raccordées dans le sens direct entre la sortie et le potentiel de référence.

2. Circuit selon la revendication 1, caractérisé en ce que la tension de référence est créée par un bandgap.

3. Utilisation d'un circuit selon l'une des revendications 1 ou 2, pour créer un courant de référence pour un PLL réalisé dans la technologie CMOS.
